# DEMANDE DE BREVET EUROPEEN

(11) **EP 1 997 562 A1**
(43) Date de publication de la demande: **03.12.2008**
(21) Numéro de dépôt: 08008869.3
(22) Date de dépôt: 14.05.2008
(51) Int. Cl.: B05B 11/06, B05B 7/24

(54) **Vaporisateur sans tube plongeur**

(30) Priorité: 30.05.2007 FR 0703812
(71) Demandeur: Lir Packaging, 77160 Provins (FR)
(72) Inventeur: Padeloup, Serge, 28150 Bonce (FR)
(74) Mandataire: Jouanneau, Lionel

(57) **Abrégé**

La présente invention se rapporte à vaporisateur (1) comprenant :
- un réservoir (2) destiné à recevoir une quantité d'un liquide à vaporiser,
- un diffuseur (3) biphasique de type venturi relié, d'une part à une source d'alimentation en gaz (5), et d'autre part, au réservoir,

caractérisé en ce que,
d'une part, le diffuseur est relié au réservoir par des moyens de prélèvement (10) du liquide à vaporiser disposés en partie inférieure dudit réservoir, et d'autre, part, en ce que le diffuseur est déporte des dits moyens de prélèvement du liquide à vaporiser.

## Description

La présente invention se rapporte à un vaporisateur comprenant un réservoir destiné à recevoir une quantité d'un liquide à vaporiser, et un diffuseur biphasique de type venturi relié, d'une part, à une source d'alimentation en gaz, et d'autre part, au réservoir.

On connaît de nombreuses manières de vaporiser un liquide contenu dans un réservoir ou flacon. Ces techniques ont donné lieu à la mise en oeuvre de différents systèmes de vaporisation dont le témoin privilégié est le domaine de la parfumerie.

Un premier système de vaporisation consiste en un système de distribution mettant en oeuvre des pompes à poire associées à des systèmes de types venturi.

Un autre système de vaporisation consiste en l'association du flacon à un réservoir de gaz sous pression pour véhiculer, par l'intermédiaire d'une valve, le parfum sous forme de spray hors du flacon. Ces systèmes sont classiquement connus sous le nom d'aérosol. On notera que ces systèmes, bien qu'extrêmement pratiques, contribuent à augmenter le volume global du flacon puisqu'il nécessite un volume de gaz annexe. Par ailleurs, l'utilisation d'un tel gaz sous pression s'est révélée inadaptée au domaine des parfums, la pression du gaz faisant que le parfum est véhiculé à une vitesse trop importante et en trop grande quantité. Les contraintes de protection de l'environnement militent également en faveur du remplacement de ces systèmes.

Un troisième système de vaporisation consiste en un flacon pourvu d'une ouverture à sa partie supérieure, ouverture dans laquelle est monté un système de vaporisation manuel comprenant un orifice de vaporisation, un moyen de pompage et un organe de commande manuelle de la vaporisation. Dans ces dispositifs, le moyen de pompage est une pompe de type classique fonctionnant par compression/dépression à l'aide d'un montage élastique sous l'effet de la pression exercée par l'organe de commande manuelle, la pompe étant reliée au liquide par l'intermédiaire d'un tube plongeur s'étendant sur toute la hauteur du flacon du réservoir.

Les appareils de vaporisation conçus selon ce principe donnent généralement satisfaction, sont aisément transportables et sont à même de fournir un bon confort d'utilisation pour l'utilisateur.

Ces systèmes présentent toutefois des contraintes de présentation particulièrement inesthétiques.

En particulier, il est connu que la présence d'un tube plongeur dans le flacon représente un élément défavorable à la perception générale de l'appareil de vaporisation sauf à le rendre opaque, ce qui limite alors également grandement les possibilités de présentation générale de l'appareil. Ceux-ci sont en effet limités à des modes de présentation sans perception directe visuelle du liquide, ce qui peut également s'avérer être un facteur perçu négativement par le consommateur.

Outre ces aspects inesthétiques, il convient également de noter que le recours à un tube plongeur ne permet que difficilement de vider totalement le réservoir et il reste souvent une quantité, même minime, de liquide qui sera perdue.

Une solution pour résoudre ces problèmes est décrite dans le document FR 2 792 511. Ce document propose une solution consistant en un système à pompe classique disposé dans une partie inférieure du flacon, ce qui permet la suppression du tube plongeur.

Toutefois, un tel dispositif oblige l'utilisateur à vaporiser le produit par le dessous du flacon et ne s'avère pas nécessairement plus pratique à l'usage, les utilisateurs étant généralement habitués à avoir le diffuseur sur le dessus du flacon.

La présente invention a pour but de remédier aux inconvénients précédemment évoqués, et de proposer un vaporisateur qui permet à la fois une utilisation facile sans recourir à un tube plongeur et offrir de nouvelles possibilités de présentation et consiste pour ce faire en un vaporisateur comprenant :
- un réservoir destiné à recevoir une quantité d'un liquide à vaporiser,
- un diffuseur biphasique de type venturi relié, d'une part, à une source d'alimentation en gaz, et d'autre part, au réservoir,
caractérisé en ce que,
d'une part, le diffuseur est relié au réservoir par des moyens de prélèvement du liquide à vaporiser disposés en partie inférieure dudit réservoir, et d'autre part, en ce que le diffuseur est déporté des dits moyens de prélèvement du liquide à vaporiser.

Ainsi, en disposant les moyens de prélèvement du liquide dans une partie inférieure du réservoir, l'apport du liquide au niveau de ceux-ci se fait par simple gravité et il n'est donc plus nécessaire de recourir à un tube plongeur pour aller chercher le liquide à la base du réservoir. De plus, en déportant le diffuseur, il est possible de garder celui-ci positionné à son emplacement traditionnel, à savoir sur le dessus du réservoir, ou éventuellement en tout autre endroit selon les besoins de présentation.

De manière préférentielle, le diffuseur est relié aux moyens de prélèvement par l'intermédiaire d'un tube flexible.

Selon une première variante de réalisation, la source d'alimentation en gaz est une poire manuelle de pompage d'air.

Selon une deuxième variante de réalisation, la source d'alimentation en gaz est un réservoir de gaz sous pression. On pourra éventuellement prévoir un système de cartouche de gaz pouvant être remplacée après usage.

Selon encore une autre variante de réalisation, la source d'alimentation en gaz est un compresseur électrique.

Avantageusement, les moyens de prélèvement du liquide comprennent un moyen de mise à l'air du réservoir apte à permettre un équilibre de la pression du réservoir au cours de son utilisation.

De manière préférentielle, les moyens de prélèvement du liquide sont associés à des moyens de verrouillage apte à empêcher le prélèvement dudit liquide lorsque les moyens de verrouillage sont engagés. Avantageusement, les moyens de verrouillage comprennent un excentrique apte à coopérer avec un bouchon associé à un orifice de prélèvement et monté sur des moyens de renvoi élastiques, ledit excentrique présentant une première position, d'engagement, dans laquelle il vient en appui contre le bouchon qui ferme alors l'orifice de prélèvement et une deuxième position, d'ouverture, dans laquelle, il vient libère le bouchon et permet l'ouverture de l'orifice correspondant.

Avantageusement, les moyens de prélèvement du liquide, et éventuellement de mise à l'air, sont intégrés à un obturateur mis en place dans une ouverture correspondante du réservoir.

Avantageusement encore, l'obturateur est recouvert d'une membrane formant un espace de prélèvement entre les moyens de prélèvement du liquide et des moyens de sortie de l'espace de prélèvement par lesquels il est relié au diffuseur. Préférentiellement, la membrane est une membrane souple.

De manière préférentielle, le vaporisateur est conçu pour vaporiser du parfum.

Avantageusement, le réservoir est équipé de moyens de remplissage, du type bouchon amovible, valve, ou autres.

Préférentiellement, le diffuseur est monté sur un côté supérieur du réservoir.

La mise en oeuvre de l'invention sera mieux comprise à l'aide de la description détaillée qui est exposée ci-dessous en regard du dessin annexé dans lequel :
La figure 1 est une représentation en perspective d'un exemple de réalisation d'un vaporisateur selon l'invention.
La figure 2 est une représentation en coupe longitudinale du vaporisateur de la figure 1.
La figure 3 est une vue du dessus en coupe selon l'axe III-III de la figure 2.
La figure 4 est une représentation d'une membrane équipant le vaporisateur de la figure 1.
La figure 5 est une représentation schématique en coupe transversale du réservoir équipant le vaporisateur de la figure 1.
La figure 6 est une vue agrandie de la zone inférieure du réservoir représenté sur la figure 5.
La figure 7 est une vue de la zone représentée sur la figure 6 selon une coupe longitudinale du réservoir.

Un vaporisateur 1, tel que représenté dans son ensemble sur la figure 1 comprend un réservoir 2, un système diffuseur 3 et une enveloppe externe 4 destinée à dissimuler le système diffuseur 3 et sa connexion au réservoir.

Le système diffuseur 3 est un système connu de type venturi disposé sur le dessus du réservoir et relié, d'une part, à une poire 5 manuelle de pompage d'air, et d'autre part, au réservoir 2, par l'intermédiaire de conduits flexibles respectivement référencés 6 et 7.

Plus précisément, la poire 5 de pompage constitue l'alimentation en air du système diffuseur 3, des pressions sur la poire 5 provoquant la circulation d'un flux d'air à l'intérieur du conduit 6 et du système diffuseur 3.

De son côté, le conduit 7 destiné à l'alimentation du diffuseur en liquide provenant du réservoir 2 est relié à ce dernier au niveau d'une partie inférieure de celui-ci.

Le conduit 7 est relié au réservoir par l'intermédiaire de moyens de prélèvement de liquide qui vont maintenant être décrits.

Comme visible sures les figures 5 à 7, les moyens de prélèvement comprennent un obturateur 8 destiné à être introduit dans une ouverture du réservoir ménagée dans une surface inférieure du réservoir 2 et une membrane 9 qui recouvre l'obturateur 8 de manière étanche tout en ménageant un espace intermédiaire 15. La fonction de chacun de ces éléments va être décrite en détail.

L'obturateur 8 constitue simplement un bouchon pour le réservoir 2 dans lequel sont ménagés deux orifices traversant, un premier orifice 10 étant destiné au prélèvement du liquide dans le réservoir tandis que le deuxième orifice 11 est destiné à permettre la mise à l'air du réservoir et l'équilibrage des pressions intérieure et extérieure lors d'un prélèvement de liquide.

La membrane 9 recouvrant l'obturateur 8 est représentée vue de dessus sur la figure 4. La membrane 9 est réalisée d'une seule pièce par moulage à partir d'un matériau élastomère et comprend un moyen de connexion 12 du conduit 7 débouchant au niveau d'une surface interne de la membrane. Elle comprend également un moyen de fermeture 13 se présentant sous la forme d'une protubérance sur la face interne (non visible) de la membrane apte à coopérer avec le premier orifice 10 de l'obturateur 8 de manière à venir le boucher lorsqu'une pression est exercée sur la membrane. Un prolongement de la protubérance 13 sur la face externe permet de définir une zone d'appui pour un organe de commande de la fermeture.

La membrane intègre également un système de mise à l'air du réservoir réalisé sous la forme d'une protubérance 16 conçue pour venir s'insérer de manière étanche dans le deuxième orifice 11 de l'obturateur 8 lorsque la membrane est mise en place, la dite protubérance 16 étant pourvue d'un canal intérieur 17 traversant la membrane et permettant ainsi l'admission d'air.

Lors de la mise en place de la membrane 9, la protubérance 16 vient fermer le deuxième orifice 11 dans lequel aura été préalablement introduit une bille 18 apte à servir de valve au système de mise à l'air.

La mise en place de la membrane 9 sur l'obturateur 8 pourra s'effectuer comme représenté sur les figures 5 à 7 par le clipsage d'un bouchon 19 sur le goulot de l'ouverture destinée à recevoir l'obturateur 8, ledit bouchon 19 présentant une surface supérieure évidée pour permettre un accès à la membrane 9, notamment pour le raccord du conduit 7 et le système de mise à l'air.

L'ensemble est complété par la mise en place d'un excentrique 21 dans une base du réservoir 2 et destiné à servir d'organe de commande du moyen de verrouillage 13. Plus précisément ledit excentrique 21 est monté mobile en rotation entre une première position, dite de verrouillage, dans laquelle une surface externe de l'excentrique 21 vient en appui contre la protubérance 13 de la membrane 9 et exerce sur celle-ci une force qui la maintient en position de fermeture du premier orifice 10 de l'obturateur 8, et une deuxième position, dite d'ouverture, dans laquelle la surface externe vient en retrait de la protubérance 13 de la membrane 9 et permet son écartement du premier orifice 10.

On notera également que le réservoir 2 présente, dans une paroi supérieure, une ouverture de remplissage 22 fermée par un bouchon 23. Un système de valve du type permettant les recharges de briquet pourra également être envisagé. Bien évidemment, la présente invention n'est pas limitée à ces moyens particuliers destinés simplement à permettre une recharge facile du réservoir 2.

Un utilisateur souhaitant utiliser le vaporisateur 1 selon l'invention procédera de la manière suivante.

La pulvérisation du liquide contenu dans le réservoir 2 s'effectue en envoyant de l'air à travers le diffuseur 3 à l'air de la pompe à poire 5 sur laquelle l'utilisateur exerce des pressions répétées.

La circulation de l'air dans le diffuseur 3 de type venturi créé une dépression au niveau du conduit 7, dépression qui conduit à l'aspiration de liquide à travers l'obturateur 8.

Le liquide est donc aspiré depuis le réservoir à travers le premier orifice 10 de l'obturateur 8. La dépression créée dans le réservoir est compensée grâce au système de mise à l'air précédemment décrit qui permet l'admission dans le réservoir 2 de la quantité d'air extérieur nécessaire pour rééquilibrer les pressions par simple déplacement de la bille 18 lorsque la pression à l'intérieur du réservoir 2 est inférieure à la pression atmosphérique extérieure.

Le liquide circule ensuite dans l'espace intermédiaire 15 puis à travers le conduit 7 par le biais du moyen de raccordement 12.

Le liquide est ensuite aspiré au niveau du diffuseur 3 sous l'effet de la circulation du flux d'air selon le principe de fonctionnement d'un système venturi et est ensuite vaporisé à l'intérieur du flux d'air.

Bien que l'invention ait été décrite en liaison avec des exemples particuliers de réalisation, il est bien évident qu'elle n'y est nullement limitée et qu'elle comprend tous les équivalents techniques des moyens décrits ainsi que leurs combinaisons si celles-ci entrent dans le cadre de l'invention.

On pourra notamment envisager tout moyen pour assurer la circulation du flux d'air à savoir, par exemple, une réserve de gaz sous pression, un moyen de pompage mécanique assisté par moteur électrique.

Il convient également de noter que l'emplacement du diffuseur n'est pas limité au dessus du flacon pais peut être déporté en n'importe quel endroit du flacon selon les besoin de présentation et la conception du vaporisateur.

## Revendications

1. Vaporisateur (1) comprenant :
- un réservoir (2) destiné à recevoir une quantité d'un liquide à vaporiser,
- un diffuseur (3) biphasique de type venturi relié, d'une part à une source d'alimentation en gaz (5), et d'autre part, au réservoir par des moyens de prélèvement (10) du liquide à vaporiser disposés en partie inférieure dudit réservoir, le diffuseur étant également déporté des dits moyens de prélèvement du liquide à vaporiser, **caractérisé en ce que** le réservoir comprend au moins un moyen de mise à l'air (11, 18) dudit réservoir, distinct des moyens de prélèvements, et apte à permettre un équilibre de la pression du réservoir au cours de son utilisation.

2. Vaporisateur (1) selon la revendication 1, **caractérisé en ce que** le diffuseur (3) est relié aux moyens de prélèvement (10) par l'intermédiaire d'un tube flexible (7).

3. Vaporisateur (1) selon l'une des revendications 1 ou 2, **caractérisé en ce que** la source d'alimentation en gaz est une poire manuelle de pompage d'air (5).

4. Vaporisateur (1) selon l'une des revendications 1 ou 2, **caractérisé en ce que** la source d'alimentation en gaz est un réservoir de gaz sous pression.

5. Vaporisateur (1) selon l'une des revendications 1 ou 2, **caractérisé en ce que** la source d'alimentation en gaz est un compresseur électrique.

6. Vaporisateur (1) selon l'une quelconque des revendications 1 à 5, **caractérisé en ce que** les moyens de prélèvement (10) du liquide sont associés à des moyens de verrouillage (13, 21) apte à empêcher le prélèvement dudit liquide lorsque les moyens de verrouillage sont engagés.

7. Vaporisateur (1) selon la revendication 6, **caractérisé en ce que** les moyens de verrouillage comprennent un excentrique (21) apte à coopérer avec un bouchon (13) associé à un orifice de prélèvement (10) et monté sur des moyens de renvoi élastiques (9), ledit excentrique présentant une première position, d'engagement, dans laquelle il vient en appui contre le bouchon qui ferme alors l'orifice de prélèvement et une deuxième position, d'ouverture, dans laquelle, le bouchon est écarté de l'orifice de prélèvement et permet l'ouverture de l'orifice correspondant.

8. Vaporisateur (1) selon l'une quelconque des revendications 1 à 7, **caractérisé en ce que** les moyens de prélèvement (10) du liquide, et éventuellement de mise à l'air (11), sont intégrés à un obturateur (8) mis en place dans une ouverture du correspondante du réservoir (2).

9. Vaporisateur (1) selon la revendication 8, **caractérisé en ce que** l'obturateur (8) est recouvert d'une membrane (9) formant un espace de prélèvement (15) entre les moyens de prélèvement (10) du liquide et des moyens de sortie (12) de l'espace de prélèvement par lesquels il est relié au diffuseur (3).

10. Vaporisateur (1) selon la revendication 9, **caractérisé en ce que** la membrane (9) est une membrane souple.

11. Vaporisateur (1) selon l'une quelconque des revendications 1 à 10, **caractérisé en ce qu'**il est conçu pour vaporiser du parfum.

12. Vaporisateur (1) selon l'une quelconque des revendications 1 à 11, **caractérisé en ce que** le réservoir (2) est équipé de moyens de remplissage, du type bouchon (23) amovible, valve, ou autres.

13. Vaporisateur (1) selon l'une quelconque des revendications 1 à 12, **caractérisé en ce que** le diffuseur (3) est monté sur un côté supérieur du réservoir (2).
